# EUROPÄISCHE PATENTSCHRIFT

(11) **EP 1 189 011 B1**
(45) Veröffentlichungstag und Bekanntmachung des Hinweises auf die Patenterteilung: **19.01.2005**
(21) Anmeldenummer: 01120458.3
(22) Anmeldetag: 28.08.2001
(51) Int. Cl.: F41G 3/06, F42B 23/04

(54) **Verfahren zur Installation und zum Überwachen eines Sperrsystems**
Method for installation and for monitoring a barrage system
Procédé pour l'installation et pour la surveillance d'un système de barrage

(30) Priorität: 14.09.2000 DE 10045354
(43) Veröffentlichungstag der Anmeldung: 20.03.2002
(73) Patentinhaber: Dynamit Nobel Defence GmbH, 57299 Burbach (DE)
(72) Erfinder: Aebi, Walter, 4586 Kyburg-Buchegg (CH); Göricke, Deltef, 51143 Köln (DE); Schäfer, Heinz, 28865 Lilienthal (DE); Schöffl, Rainer, 51519 Odenthal (DE); Zemler, Andreas, 53842 Troisdorf (DE)
(74) Vertreter: Uppena, Franz, Dr.

(56) Entgegenhaltungen:
- EP-A- 0 396 822
- DE-A- 19 752 464
- DE-C- 2 908 360

## Beschreibung

Die Erfindung betrifft ein Verfahren zur Installation und zum Überwachen eines Sperrsystems entsprechend dem Oberbegriff des ersten Anspruchs.

Es ist bekannt, durch im Gelände verteilte Waffen ein Sperrsystem zu bilden und einen Geländestreifen zu sichern, dessen Ausdehnung in der Regel der Reichweite der Waffen entspricht. Diese Waffen werden zur Bekämpfung von feindlichen Fahrzeugen, insbesondere von Panzern, eingesetzt und werden durch in das Sperrsystem eindringende Fahrzeuge automatisch ausgelöst. Diese Waffen sind im Aufbau der manuell bedienten Panzerfaust vergleichbar und werden in der DE 197 52 464 A1 beschrieben. Der Wirkkörper, das Geschoss wird aus einer rohrförmigen Abschusseinrichtung abgefeuert, die auf einem Grundgestell angeordnet ist und mittels einer Verstelleinrichtung auf das Ziel ausgerichtet wird. Der Waffe ist ein Sensorsystem zugeordnet, das dann, wenn ein Ziel erkannt wird, die Waffe auslöst. Die Auslösung der Waffe erfolgt in der Regel durch mindestens einen Sensor. Neben Überfahrsensoren, die einen körperlichen Kontakt mit dem Fahrzeug registrieren, werden berührungslos arbeitende Sensoren eingesetzt. Das Ziel wird dabei akustisch, anhand der Wärmestrahlung, der Laserlichtreflektion oder mittels Radar geortet. Einmal installiert, arbeiten diese Waffen völlig autonom. Die aus der DE 29 08 360 C1 bekannten Minen dagegen reagieren ausschließlich auf einen körperlichen Kontakt.

Da diese Waffen nach ihrer Installation im Gelände völlig autonom arbeiten und nicht mehr beeinflussbar sind, können sie beispielsweise nicht zwischen zivilen und militärischen Fahrzeugen unterscheiden. Außerdem können Waffen durch den Gegner, beispielsweise durch Partisanen, verschleppt werden, ohne dass der Verlust bemerkt wird. Insbesondere die technologisch höherwertigen Waffen, wie sie aus der DE 197 52 464 A1 bekannt sind, könnten dadurch gegen die Truppen eingesetzt werden, die sie eigentlich schützen sollen.

Bei den bekannten Sperrsystemen können die Waffen beispielsweise für eine vorgegebene Zeit geschärft werden, so dass sie während dieser Zeit in ihren Wirkungsbereich eindringende Fahrzeuge selbsttätig bekämpfen können. Nach dieser Zeit entschärfen sich die Waffen selbsttätig. Da dieser Vorgang völlig autark abläuft, ist es nicht möglich zu überwachen, ob die Waffen überhaupt noch funktionstbereit sind. Sollte es erforderlich sein, dass die Waffen über die zunächst vorgesehene Zeit hinaus einsatzbereit bleiben sollen, bedarf es des Einsatzes von Personen, um sie wieder in Gefechtsbereitschaft zu versetzen. Ein solcher Einsatz kann mit Gefahr für die Personen verbunden sein.

Aufgabe der vorliegenden Erfindung ist es deshalb, die Verfügbarkeit über den Einsatz der Waffen des Sperrsystems zu behalten und beim Erbeuten einer Waffe durch den Feind eine mögliche Verwendbarkeit zu verhindern.

Die Lösung der Aufgabe erfolgt verfahrensgemäß mit Hilfe der kennzeichnenden Merkmale des ersten Anspruchs. Vorteilhafte Ausgestaltungen der Erfindung werden in den abhängigen Ansprüchen beansprucht.

Das erfindungsgemäße Sperrsystem besteht aus mindestens zwei Waffen, die im Gelände verteilt installiert einen bestimmten Bereich dieses Geländes vor dem Eindringen feindlicher Fahrzeuge schützen sollen. Die Installation und das Überwachen des Sperrsystems erfolgt der Gestalt, dass bei der Installation der Waffen im Gelände die geographischen Koordinaten der Position jeder einzelnen Waffe, das heißt, die geographische Länge und die geographische Breite der Position, bestimmt und gemeinsam mit einem nur dieser Waffe zugeordneten Identifizierungscode gespeichert werden, wodurch ihre Position im Gelände identifiziert und registriert wird und eine Adresse gebildet wird, die für eine Auslöseeinrichtung dieser Waffe in einer Leitstelle bereitgehalten wird zum individuellen Ansprechen dieser Waffe, mindestens zum Schärfen und/oder Zünden. Als Auslöseeinrichtung wird hier eine Einrichtung verstanden, mit der alle im Sperrsystem befindlichen Waffen individuell angesprochen werden können. Unter dem Begriff "Ansprechen" ist mindestens das Schärfen und/oder Zünden gemeint. Weitere Optionen sind das Überprüfen ihrer Funktionsfähigkeit und der Beibehaltung ihrer Position sowie das Entschärfen und wieder in Wartestellung, Stand-by-Stellung, versetzen.

Das erfindungsgemäße Verfahren zur Installation und zum Überwachen eines Sperrsystems unterscheidet sich von dem bekannten Selbstzünden und Fernzünden von Waffen wesentlich dadurch, dass der durch die Waffen zu sperrende Bereich des Geländes unter ständiger Beobachtung durch einen Beobachter steht. Dieser Beobachter kann eine Fernsehkamera sein, deren Bilder zur Leitstelle übertragen werden, oder ein menschlicher Beobachter, der seine Beobachtungen ebenfalls der Leitstelle mitteilt. Die Übertragung der Bilder oder der Beobachtungen zur Leitstelle erfolgt in der Regel mittels Funk. Die Meldungen des Beobachters, das heißt die Bilder der Fernsehkamera oder die Kommentare des menschlichen Beobachters, werden in der Leitstelle ausgewertet. Bei einer Fernsehkamera als Beobachter kann die Auswertung sogar automatisch erfolgen, indem ein Bildvergleich des Istzustands des Bereichs mit dem vorhergehenden Zustand durchgeführt wird. Bei einer festgestellten Abweichung kann Alarm ausgelöst werden. Das Ergebnis der Auswertung einer Beobachtung ist das Kriterium dafür, welche der Waffen mit Hilfe der in der Leitstelle bereitgehaltenen jeweiligen Adresse angesprochen wird zum Schärfen, Zünden oder sogar zum Aufheben des Schärfbefehls. Dadurch ist es vorteilhaft möglich, dass das Sperrsystem flexibel auf Situationen eingestellt werden kann, die sich durch den Verlauf der Kampfhandlungen ergeben. Mit Hilfe der Erfindung ist es nämlich möglich, eine Waffe, die bereits geschärft und für das Zünden in Bereitstellung steht, wieder zu entschärfen. Stellt sich beispielsweise heraus, dass ein eindringendes Fahrzeug ein Zivilfahrzeug ist oder ein Militärfahrzeug, das mit Gefangenen besetzt ist, kann der Befehl zum Zünden der auf das Fahrzeug gerichteten Waffe gestoppt und die Waffe wieder entschärft werden.

Die Ermittlung der geographischen Koordinaten der Position jeder einzelnen Waffe kann beispielsweise durch Ermittlung der Koordinaten einer Landkarte, beispielsweise eines Messtischblattes, erfolgen. Die Positionierung der Waffen im Gelände kann in diese Karten eingetragen werden, beispielsweise durch Ausmessen des Abstands der Position von markanten Punkten im Gelände und mit Hilfe der Gitterlinien der geographischen Längen- und Breitengrade oder des UTM-Gitters (Universale Transverse Merkatorgitter). Diese Daten werden dann in die Auslöseeinrichtung eingegeben und gespeichert.

Wesentlich genauer und einfacher erfolgt die Bestimmung der geographischen Koordinaten der Position jeder einzelnen Waffe im Gelände mit Hilfe des GPS, des Global Positioning Systems, eine satellitengestützte Positionsbestimmung. Zur Erhöhung der Genauigkeit kann ein zusätzlicher stationärer GPS-Sender eingesetzt werden, dessen geographischen Koordinaten im Gelände genau bekannt sind: Differential Global Positioning System, abgekürzt DGPS. Das DGPS basiert darauf, an einem Standort die Abweichung der Angaben eines GPS-Empfängers von den korrekten Koordinaten des Füllsenders zu ermitteln. Die mit Hilfe des GPS oder DGPS ermittelten geographischen Koordinaten der Position jeder einzelnen Waffe werden zusammen mit ihrem Identifizierungscode zur Bildung einer Adresse an die Leitstelle übermittelt. Dabei kann beispielsweise ein tragbares Gerät zur Datenspeicherung dienen, in das zunächst die durch das GPS oder DGPS ermittelten geographischen Koordinaten der Position und dann der jeweilige Identifizierungscode der zu positionierenden Waffe eingegeben oder eingelesen werden, indem beispielsweise der Identifizierungscode mittels eines Scanners von der Waffe abgelesen wird. Das Gerät mit den gespeicherten Daten kann dann in der Leitstelle an die Auslöseeinrichtung angekoppelt werden, so dass die Daten in der Auslöseeinrichtung genutzt werden können.

Statt eines tragbaren Geräts zur Datenspeicherung können bei der Installation der Waffen im Gelände die geographischen Koordinaten der Position jeder einzelnen Waffe sowie ihr Identifizierungscode in ein Funkgerät eingegeben oder eingelesen werden und danach an die Auslöseeinrichtung gefunkt werden. In der Auslöseeinrichtung werden die empfangenen Daten in einem Speicher abgespeichert und die ermittelten geographischen Koordinaten der Position und der ldentifizierungscode einer Waffe zur Bildung einer Adresse dieser Waffe einander zugeordnet, so dass die Daten in der Auslöseeinrichtung genutzt werden können.

Um sowohl die Leitstelle als auch den Beobachter in die Überwachung und die Nutzung des Sperrsystems einbeziehen zu können, ist es vorteilhaft, wenn die geographischen Koordinaten der Position der Auslöseeinrichtung in der Leitstelle sowie die des Beobachters mit Hilfe des GPS oder DGPS ermittelt werden. Aus der zusätzlichen Standortbestimmung der Auslöseeinrichtung läßt sich die Entfernung dieser Auslöseeinrichtung zu den einzelnen Waffen aufgrund der Differenz der Koordinaten der Längen- und Breitengrade ermitteln und damit beispielsweise zeitliche Vorgaben zur Auslösung jeder einzelnen Waffe erstellen. Fällt die Position des Beobachters nicht mit der Position der Auslöseeinrichtung zusammen, wenn es sich beispielsweise um einen Beobachter auf einem vorgeschobenen Posten handelt oder um eine abseits der Leitstelle installierte Fernsehkamera, können die geographischen Koordinaten der Position des Beobachters ebenfalls mit Hilfe des GPS oder DGPS ermittelt und in der Auslöseeinrichtung gespeichert werden. Aufgrund der Kenntnis der Entfernung des Beobachters von der Leitstelle läßt sich vorteilhaft die Zeit ermitteln, die der Beobachter bei einem heranrückenden Feind benötigt, um sich zur Leitstelle zurückzuziehen.

Um sicherzustellen, dass nach der Installation der Waffen ihre Funktionsbereitschaft gegeben ist, wird erfindungsgemäß jede einzelne Waffe auf ihre Funktionsbereitschaft überprüft. Aufgrund der Adressen, das heißt der genauen Kenntnis der Position und des Identifizierungscodes kann jede Waffe individuell angesprochen und auf ihre Funktionsbereitschaft überprüft werden. Das setzt allerdings voraus, dass die Waffe auch einen Sender und nicht nur einen Empfänger aufweist. Die Überprüfung der Funktionsbereitschaft kann dadurch erfolgen, dass jede Waffe zunächst über ihre Adresse angesprochen wird und ihre Zustandsgrößen an die Leitstelle meldet.

Naturgemäß ist es von Wichtigkeit, dass auch die Funktionsbereitschaft und die Anwesenheit des Beobachters überprüft wird, der sich nicht am gleichen Ort wie die Auslöseeinrichtung befindet. Die Fernsehkamera kann ein entsprechendes Bildsignal senden, während eine Person als Beobachter sich über ein persönliches Erkennungssignal bei der Leitstelle melden kann.

Insbesondere dann, wenn das Sperrsystem über einen längeren Zeitraum aufrechterhalten werden muss, kann die Überprüfung der Funktionsbereitschaft der Waffen und Beobachters in vorgegebenen Zeitabständen wiederholt werden. Dadurch kann vorteilhaft sichergestellt werden, dass die Funktionsbereitschaft des Sperrsystems jeder Zeit gegeben ist.

Aufgrund topographischer Gegebenheit kann es vorkommen, dass eine im Gelände installierte Waffe in einem sogenannten Funkschatten liegt, das heißt, diese Waffe kann die von der Auslöseeinrichtung an sie gerichteten Signale nicht direkt empfangen. Um diesem Mangel abzuhelfen, wird erfindungsgemäß vorgeschlagen, dass die Waffen dazu eingerichtet sind, von der Auslöseeinrichtung ausgesandte Signale, die nicht für die die Signale empfangende waffe bestimmt sind, an andere Waffen weiterzugeben und dass aber nur die Waffe reagiert, die nach der Adresse angesprochen ist. Die Waffen, die nicht angesprochen werden sollen, aber in dem Bereich liegen, in dem die von der Auslöseeinrichtung ausgesandten Signale zu empfangen sind, dienen als Relaisstation. So ist es möglich, dass auch die im Funkschatten liegenden Waffen über eine Relaisstation oder über Relaisstationen erreicht werden können.

In einer weiteren Ausgestaltung kann die Weitergabe der von der Auslöseeinrichtung ausgesandten Signale in einer festgelegten Reihenfolge über alle Waffen, von Waffe zu Waffe und von der letzten angesprochenen Waffe an die Auslöseeinrichtung zurück, erfolgen. Diese sogenannte Funkkette ermöglicht es, die Vollständigkeit der Waffen und gleichzeitig ihre Funktionsbereitschaft zu überprüfen. Beim Ausfall der Weitergabe der Signale durch eine Waffe wird die Weitergabe der Signale unterbrochen und die ausgefallene Waffe wird an die Auslöseeinrichtung gemeldet, die Alarm auslöst. Mit Hilfe dieses Verfahrensschritts ist es vorteilhaft möglich, die Unterbrechung der Funkkette und damit die Störung des Sperrsystems durch Ausfall einer Waffe frühzeitig zu erkennen.

In einer anderen Vorgehensweise kann beim Ausfall der Weitergabe der Signale durch eine Waffe die letzte Waffe, die Signale aussendet, die auf die ausgefallene Waffe folgende Waffe ansprechen. Die ausgefallene Waffe wird dadurch erkannt, dass bei der Weitergabe der Signale eine Waffe übersprungen wurde. Auch in diesem Fall ist es möglich, die ausgefallene Waffe frühzeitig zu erkennen.

Immer dann, wenn sich der Beobachter, sei es eine Fernsehkamera oder eine Person, die vorgeschoben im Gelände positioniert ist, außerhalb der Leitstelle und damit außerhalb der Auslöseeinrichtung befindet, kann der Beobachter in diese Funkkette mit einbezogen werden. Insbesondere dann, wenn der Beobachter eine Person ist, kann durch diese Art der Abfrage seine persönliche Unversehrtheit jederzeit festgestellt werden.

In weiterer Ausgestaltung der Erfindung können die Waffen selbst mit einem Empfänger für GPS- oder DGPS Signale ausgestattet sein. Damit werden bei jeder Waffe die geographischen Koordinaten ihrer Position durch sie selbsttätig ermittelt.

Ebenso kann der Beobachter, der sich nicht in der Leitstelle befindet, mit einem Empfänger für GPS- oder DGPS-Signale ausgestattet sein. Dabei ist es unerheblich, ob es sich bei dem Beobachter um eine Fernsehkamera oder um eine Person handelt. Auch hier werden die geographischen Koordinaten seiner Position durch ihn selbsttätig ermittelt.

Sowohl bei den Waffen als auch bei dem Beobachter kann bei der Positionierung im Gelände das GPS- oder DGPS-Signal mit den jeweiligen geographischen Koordinaten der Positionen automatisch an die Auslöseeinrichtung übermittelt werden. In Kombination mit dem jeweiligen Identifizierungscode wird die Adresse einer Waffe gebildet. Weiterhin ist es möglich, jederzeit, insbesondere bei der Überprüfung der Funktionsbereitschaft der Waffen, die augenblickliche Position der Waffen und des Beobachters mit abzufragen. Es ist auch möglich, dass für das GPS oder DGPS eine solche Ausstattung vorgesehen ist, dass die augenblickliche Position der Waffen mit dem jeweiligen Identifizierungscode in festlegbaren Intervallen selbsttätig an die Auslöseeinrichtung in der Leitstelle übermittett wird. Vorteilhaft kann damit jederzeit überprüft werden, ob sich die Waffen und der Beobachter noch an seinem vorgesehenen Standort befinden. Sollten beispielsweise eine Waffe oder der Beobachter durch Feindeinwirkung verschleppt, der Empfänger für die GPS- oder DGPS-Signale und der Sender aber noch nicht zerstört worden sein, läßt sich die Ortsveränderung feststellen und dadurch sogar der Ort ermitteln, an den die Waffe oder der Beobachter verschleppt worden ist.

Die Waffen und auch der Beobachter können auch so ausgestattet sein, dass die Signale des GPS oder DGPS selbsttätig mit den vorgegebenen geographischen Koordinaten der Positionen der Waffen und des Beobachters verglichen werden und im Falle einer Abweichung die neue Position selbsttätig an die Auslöseeinrichtung in der Leitstelle gefunkt und Alarm ausgelöst wird.

Da die Waffen in der Regel gut getarnt im Gelände positioniert sind, ist es für den Beobachter nicht ersichtlich, wenn beispielsweise eine Waffe umfällt oder in eine Position gerät, die einen Abschuss eines Geschosses unmöglich macht. Solche Lageveränderungen können auch ohne Feindeinwirkung erfolgen. Die Waffe kann durch ein Tier umgeworfen werden, beispielsweise durch ein Wildschwein, das seine juckende Schwarte an dem Gestell der Waffe scheuert. Herabfallende Äste oder abrutschendes Gelände, durch das die Waffe ihre Standfestigkeit verliert, können weitere Ursachen sein. Aus diesem Grund können die Waffen mit einem Sensor zur Erfassung einer Lageänderung ausgestattet sein. Bei einer Lageänderung meldet sich die Waffe automatisch unter Angabe ihres Identifizierungscodes und der geographischen Koordinaten ihrer Position bei der Auslöseeinheit, die daraufhin Alarm auslöst.

Waffen, die aufgrund einer Lageänderung funktionslos geworden sind oder Waffen, die von der Position, in der sie ursprünglich positioniert worden sind, verschleppt worden sind, stellen eine Gefahr dar. Deshalb können diese Waffen mit einer Selbstzerstörungseinrichtung ausgestattet sein, die entweder selbsttätig ausgelöst wird oder aufgrund eines Funkbefehls bei Feststellen der Positionsänderung ausgelöst werden kann. Die Waffe kann sich aber auch selbsttätig neutralisieren.

Die Waffen brauchen nicht nur für die Funktionen Einstellen, Schärfen und Auslösen, sondern auch für den Funkverkehr elektrische Energie. Da es nur für einen begrenzten Zeitraum möglich ist, mittels Batterien elektrische Energie in erforderlichem Umfang bereitzustellen, können insbesondere die Sende- und Empfangseinrichtungen sowie die Sensoren der Waffen mit einer Energieversorgung mittels Solarzellen verbunden werden. Mit Hilfe dieser Solarzellen kann die erforderliche elektrische Energie entweder vollständig bereitgestellt oder zumindest unterstützt werden. Solarzellen bieten die Möglichkeit, die Waffen über eine lange Zeit funktionsbereit zu halten. Dadurch wird es möglich, selbst dann noch die Waffen aufzuspüren und gegebenenfalls zu räumen oder zu zerstören, wenn die ihnen zugedachte Funktion, beispielsweise aufgrund der Beendigung der Kampfhandlungen, nicht mehr erforderlich ist. Insbesondere dann, wenn die Waffen mit einem eigenständigen GPS oder DGPS ausgestattet sind, lassen sie sich noch aufspüren, wenn die in der Auslöseeinrichtung gespeicherten Daten verloren gegangen sind, beispielsweise dadurch, dass die Leitstelle und damit die Auslöseeinrichtung durch Feindeinwirkung zerstört wurden. Durch ein ausgesandtes Signal, das die augenblicklichen Positionsdaten enthält, ist es möglich, selbst dann noch Waffen oder gegebenenfalls Beobachter aufzuspüren, wenn ihre Identifizierungscodes nicht mehr bekannt sind. Diese Eigenschaften des Sperrsystems tragen vorteilhaft dazu bei, dass die Waffen gefahrlos aufgespürt und gegebenenfalls aus sicherer Distanz beseitigt werden können, wenn ihr Einsatz nicht mehr erforderlich ist.

Anhand von Ausführungsbeispielen wir die Erfindung näher erläutert.

Es zeigen:
- Figur 1: eine im Gelände installierte Waffe,
- Figur 2: ein tragbares Gerät zur Datenspeicherung sowie einen Empfänger für GPS-Signale, der an das Gerät zur Datenspeicherung ankoppelbar ist, und
- Figur 3: einen Geländeausschnitt mit installiertem Sperrsystem.

In Figur 1 ist eine Waffe 1 schematisch dargestellt, wie sie zur erfindungsgemäßen Installation eines Sperrsystems verwendet werden kann. Die Waffe kann in ihrem Aufbau und in ihrer Wirkungsweise der Waffe gleichen, die aus der DE 197 52 464 A1 bekannt ist. Im Gegensatz zu dieser Waffe ist die Waffe 1 nach ihrer Aufstellung aber nicht autonom, sondern wird hinsichtlich ihrer Funktion von einer Leitstelle aus gesteuert. Die Waffe 1 besteht im wesentlichen aus der Abschusseinrichtung 2, die mit einem Abwehrgeschoss 3 geladen auf einem Grundgestell 4 gelagert ist. Zur Ausrichtung auf das zu bekämpfende Ziel ist die Abschusseinrichtung 2 um eine horizontale Achse 5 schwenkbar, beispielsweise mit Hilfe eines Hydraulikzylinders 6, wie durch den Doppelpfeil 7 angedeutet wird. Weiterhin ist die Abschusseinrichtung 2 auf dem Grundgestell 4 mittels eines hier nicht dargestellten Motors um die vertikale Achse 8 drehbar, wie durch den Doppelpfeil 9 angedeutet wird.

Das Grundgestell 4 steht mit seinen Beinen 10 auf dem Boden 11 im Gelände. Das Grundgestell 4 trägt weiterhin einen Identifizierungscode 12, im vorliegenden Ausführungsbeispiel einen Strichcode. Jede Waffe hat einen eigenen, nur ihr zugeordneten Code, der es ermöglicht, die Waffe 1 über eine Sende- und Empfangseinrichtung 13 individuell anzusprechen.

Bei der Positionierung der Waffe 1 im Gelände ist es wichtig, ihre Position genau zu bestimmen, damit sie gezielt innerhalb des Sperrsystems zur Verteidigung eingesetzt werden kann und gegebenenfalls nach Ablauf der Kampfhandlungen, beispielsweise bei einer erfolgreichen Verteidigung, das Grundgestell 4 mit der Abschußeinrichtung 2 geborgen werden kann oder die Abschusseinrichtung 2 mit einem neuen Abwehrgeschoss 3 wieder geladen werden kann. Die Bestimmung der geographischen Koordinaten der Position kann von der die Waffe installierenden Person mit einem tragbaren Empfänger für GPS-Signale oder mit einem an der Waffe 1 befindlichen Empfänger für GPS-Signale 14 erfolgen. Dieser Empfänger für GPS-Signale 14 ist im vorliegenden Ausführungsbeispiel an dem Grundgestell 4 befestigt und über eine Leitung 15 mit der Sende- und Empfangseinrichtung 13 verbunden. Die Sende- und Empfangseinrichtung 13 ist weiterhin mit einer Steuereinrichtung 16 über eine Leitung 17 verbunden. Aufgrund der Befehle, die die Sende- und Empfangseinrichtung 13 von der Auslöseeinrichtung 49 aus der Leitstelle 48 empfängt, wird durch die Steuereinrichtung 16 die Waffe geschärft oder auch wieder entschärft, und wenn die technischen Voraussetzungen dafür vorhanden sind, kann die Abschusseinrichtung 2 sogar ferngelenkt auf das zu bekämpfende Objekt eingestellt werden.

Die Waffe kann weiterhin mit einem Sensor 18 zur Erfassung der Lageänderung ausgestattet sein. Dieser Sensor 18 ist im vorliegenden Ausführungsbeispiel an dem Grundgestell 4 befestigt und sowohl mit der Sende- und Empfangseinrichtung 13 als auch mit der Steuereinrichtung 16 verbunden. Wird durch eine äußere Einwirkung die Lage der Waffe 1 so verändert, dass sie wirkungslos wird, das heißt, dass das Abwehrgeschoss 3 nicht mehr in die vorgesehene Richtung abgeschossen werden kann, wird über diesen Sensor die Lageänderung erfaßt. Das Signal wird von der Sende- und Empfangseinrichtung 13 an die Leitstelle gefunkt, wo entschieden wird, ob die Waffe sich selbst zerstört, oder, wenn keine Feindeinwirkung vorliegt, nach dem Sichern ein Wiederaufstellen erfolgen soll.

Damit die Auslöseeinrichtung in der Leitstelle jede einzelne Waffe individuell ansprechen kann, müssen ihr der Identifizierungscode 12 sowie die geographischen Koordinaten der Position einer Waffe zur Verfügung stehen. Da die Ausstattung jeder einzelnen Waffe mit einem Empfänger für GPS-Signale eine Kostenfrage ist, braucht bei der Installation der Waffen im Gelände nur ein Empfänger für GPS-Signale eingesetzt werden. Mit ihm werden jeweils die geographischen Koordinaten der Positionen ermittelt, an denen eine Waffe installiert wird.

In Figur 2 sind zwei Geräte dargestellt. Das Gerät 19 ist ein Empfänger für GPS-Signale. Über die Antenne 20 können die Signale der Satelliten des GPS empfangen werden. Die Angabe der geographischen Koordinaten einer Position erfolgt auf einem Display 21. Weiterhin ist noch ein Tastenfeld 22 mit alphanumerischen Zeichen zur Bedienung des Geräts vorhanden.

Das zweite Gerät 24 ist ein Gerät zur Datenspeicherung. In ihm können die von dem Empfänger für GPS-Signale 19 ermittelten geographischen Koordinaten der Position, an der eine Waffe installiert werden soll, sowie deren Identifizierungscode eingegeben werden, wozu ein Tastenfeld 25 mit alphanumerischen Zeichen zur manuellen Eingabe vorgesehen ist. Die Eingabe der GPS-Signale kann entweder manuell oder durch Anschluss des Empfängers 19 für GPS-Signale über dessen Anschlusskabel 23 an eine Steckbuchse 26 erfolgen, wie im vorliegenden Ausführungsbeispiel gezeigt wird. Zur Kontrolle können die eingegebenen oder übertragenen Daten auf einem Display 27 angezeigt werden. Besteht der Identifizierungscode, wie der Identifizierungscode 12 im Ausführungsbeispiel nach Figur 1, aus einem Strichcode, kann er auch mittels eines Scanners 28 in das Gerät 24 zur Datenspeicherung eingelesen werden. Die gespeicherten Daten können nach Beendigung der Installation der Waffen im Gelände in der Leitstelle in die Auslöseeinrichtung eingegeben werden. Dazu ist an dem Gerät zur Datenspeicherung 24 ein Anschlusskabel 29 mit einem Stecker vorgesehen, mit dem es zur Übertragung der gespeicherten Daten an die Auslöseeinrichtung angeschlossen werden kann.

Die Figur 3 zeigt eine Geländedarstellung 30. Sie umfaßt die Darstellung einer Tallandschaft 31, die sich zwischen zwei Berghängen 32 hinzieht, die durch eine Schraffur angedeutet werden. Die Darstellung der Topographie erfolgt im vorliegenden Ausführungbeispiel abweichend von der in Karten dieses Maßstabs üblichen Darstellung durch Höhenlinien, um die Übersichtlichkeit zu wahren. Durch das Tal fließt in Pfeilrichtung ein Fluss 33, in den aus einem Seitental 34 kommend ein Bach 35 mündet. Durch das Tal 31 verläuft eine Straße 36, teilweise auf einem Damm 37. Die Straße 36 überquert den Fluss 33 auf einer Brücke 38. Unterschiedliche Symbole stellen auch den unterschiedlichen Bewuchs in dieser Geländedarstellung 30 dar. Die Symbole 39 stellen ein versumpftes Gebiet dar, die Symbole 40 einen Bewuchs mit Büschen, die Symbole 41 Laubbäume und die Symbole 42 Nadelbäume. Abseits der Straße 36, nur über Zufahrtswege 43 erreichbar, stehen Gebäude 44.

Das Tal 31 soll gegen einen in Pfeilrichtung 45 anrückenden Feind verteidigt werden. Zur Verteidigung des Tals 31 wurde deshalb ein Sperrsystem 46 installiert. Auf einem Berg 47, oberhalb des zu verteidigenden Abschnitts im Tal 31, befindet sich eine durch einen Kreis angedeutete Leitstelle 48. In ihr ist die Auslöseeinrichtung 49 positioniert. Die Leitstelle 48 ist durch Laubbäume 41 und Nadelbäume 42 getarnt.

Außerhalb der Leitstelle 48 befindet sich der vorgeschobene Beobachter 50. Es kann eine Person oder auch eine mit der Leitstelle 48 in Funkverbindung stehende Fernsehkamera sein. Der Beobachter 50 wird durch Gebüsch 40 getarnt und hat aber von seinem Standort aus einen Überblick über den zu verteidigenden Abschnitt des Tals 31. Weiterhin hat er im Wesentlichen die Positionen im Blick, in denen die Waffen zur Verteidigung des Tals installiert sind.

Wie aus der Geländedarstellung 30 ersichtlich, sind im Gelände sechs Waffen 51 bis 56 positioniert. Die Waffe 51 steht im Tal 31, durch Gebüsch 40 getarnt, und ist auf die Straße 36 ausgerichtet. Die Waffe 52 steht auf einem Absatz am gegenüberliegenden Berghang 32, jenseits der Straße 36. Die Waffe 53 steht auf einem Bergrücken jenseits des Seitentals 34, während sich die Waffen 54 und 55 wieder im Tal 31 befinden, beiderseits der Straße 36, durch die Gebäude 44 getarnt. Die Waffe 56 befindet sich in einer gesonderten Position, nämlich in einem Steinbruch 57. Ihre Position ist aufgrund der topographischen Verhältnisse weder vom Beobachter 50, noch von der Leitstelle 48 aus einsehbar und kann deshalb nicht direkt von der Auslöseeinrichtung 49 mittels Richtfunk angesprochen werden.

Die Geländedarstellung 30 erfolgt im vorliegenden Ausführungsbeispiel im Maßstab 1 : 5000, also im Maßstab der Deutschen Grundkarte. Der Maßstab 58 ist am unteren Rand der Geländedarstellung 30 eingetragen. Die Darstellung in diesem Maßstab erfolgt nur zur Verdeutlichung der Installation des Sperrsystems 46. Die bei Militär verwendeten Karten mit dem größten Maßstab sind die sogenannten Messtischblätter mit einem Maßstab von 1 : 25000 oder kleineren Maßstäben. Die bei der Bundeswehr verwendeten NATO-Karten enthalten eine Gitternetz, das sogenannte UTM-Gitter (Universal Transverse Merkator-Gitter) aufgedruckt. Mit Hilfe dieses Gitters sind die geographischen Koordinaten eines Punktes genau bestimmbar. Im vorliegenden Ausführungsbeispiel ist ein Ausschnitt dieses Gitters eingezeichnet, erkennbar durch einen senkrecht verlaufenden Längengrad 59 und durch einen waagerecht verlaufenden Breitengrad 60. Die geographischen Koordinaten der Längen- und Breitengrade werden in der Regel in Winkelgrad und Winkelminuten angegeben. Nur in speziellen Darstellungen erfolgt eine genaue Positionsangabe von hervorragenden Landmarken, beispielsweise von Bauwerken oder Bergen, zusätzlich zu den Grad- und Minutenangaben der Längen- und Breitengrade in Winkelsekunden. Die geographischen Koordinaten einer Position einer Waffe können entsprechend nachfolgender Beschreibung ermittelt werden. Im vorliegenden Ausführungsbeispiel wurde dazu Ermittlung der Position der Waffe 56 gewählt.

Werden die geographischen Koordinaten der Position 56 - der Einfachheit halber werden die Waffe und die von ihr eingenommene Position mit der selben Bezugsziffer bezeichnet - mittels GPS bestimmt und manuell in eine Karte eingetragen, ist das aufgrund der bekannten, in der Regel am Kartenrand eingetragenen Koordinaten des hier bereits eingezeichneten Längengrads 59 und des hier bereits eingezeichneten Breitengrads 60 einfach. Die Kordinaten der Position 56 werden wie folgt gefunden: In der Position 56 werden die Koordinate des durch diese Position hindurchgehenden Längengrades und die Koordinate des durch diese Position hindurchgehenden Breitengrades mit Hilfe des GPS bestimmt. Diese Koordinaten werden in Bezug gesetzt zu den bekannten Koordinaten des Längengrades 59 und des Breitengrades 60. In die Karte wird bezüglich des Längengrads durch die Position 56 der Abstand 61 als Parallele zum Breitengrad 60 eingetragen, der die Differenz der mittels GPS gefundenen Koordinate des Längengrads durch die Position 56 und der Koordinate des Längengrads 59 ist. Vergleichbar geht man bei der Ermittlung des Abstands 62 der Position 56 vom Breitengrad 60 vor. Auch hier ist die Differenz der mittels GPS bestimmten Koordinate des Breitengrads durch die Position 56 von der Koordinate des mit 60 in der Karte bezeichneten Breitengrads der Abstand 62 der Position 56 vom Breitengrad 60.

Ist kein GPS nutzbar, so müssen sich bei der Eintragung der Position einer Waffe in eine Karte die geographischen Koordinaten einer Position aus dem Abstand zu markanten Merkmalen in der Karte herleiten lassen. Im vorliegenden Ausführungsbeispiel schneidet beispielsweise der Breitengrad 60, dessen Koordinate in der Regel in der Karte vermerkt ist, in Flussrichtung gesehen das rechte Ufer des Flusses 33 im Punkt 63. Der Abstand zwischen dem Punkt 63 und der Position 56 kann auf der Karte 30 ausgemessen und anhand des Maßstabs 58 in Metern umgerechnet werden. Da die Karte genordet ist, wie aus dem mit "N" bezeichneten Pfeil 64 ersichtlich ist, verläuft im vorliegendem Ausführungsbeispiel der Abstand 62 von der Waffe 56 zum Punkt 63 sogar parallel zum Längengrad 59, dessen Koordinate ebenfalls bekannt ist. Der Abstand 62 muß noch in Winkelgrade, Winkelminuten und Winkelsekunden umgerechnet werden, um die geographische Koordinate für den Breitengrad durch die Position 56 zu erhalten. Der Abstand vom Längengrad 59 wird dadurch ermittelt, dass eine Parallele von der Position 56 zum Breitengrad 60 gezogen wird und der Abstand 61 zwischen dem Schnittpunkt 73 mit dem Längengrad 59 und der Position 56 gemessen und anhand des Maßstabs 58 in eine Entfernung in Metern umgerechnet wird. Dieser Abstand ist die Grundlage für die Berechnung der geographischen Koordinate des Längengrades, der durch die Position der Waffe 56 hindurchgeht. Die Bestimmung der geographischen Koordinaten der Position 56 nach dem letztgenannten Verfahren ist abhängig von dem Kartenmaßstab sowie der genauen Eintragung der Landmarken und ist deshalb mit Ungenauigkeiten behaftet, die in ungünstigen Fällen bis weit über 100 m betragen können. Dagegen kann die Positionsbestimmung mittels des militärisch genutzten GPS bis auf wenige Meter, insbesondere aber mittels des DGPS bereits bis auf wenige Zentimeter genau erfolgen.

Um die Waffen des Sperrsystems 46 zu überwachen und im Einsatzfall auch zünden zu können, muss zu jeder dieser Waffen von der Auslöseinrichtung 49 aus ein Funkkontakt hergestellt werden können. Außerdem müssen möglichst alle Positionen der Waffen von einem Beobachter eingesehen werden können. In der Regel ist allerdings ein direkter Sichtkontakt des Beobachters mit den Waffen nicht möglich, weil sie getarnt sind. Die Leitstelle 48 sowie der Beobachter 50, wenn er eine Person ist, wissen zwar aufgrund der geographischen Koordinaten der Positionen der einzelnen Waffen deren Position im Gelände, können aber in der Regel deren Zustand und damit ihre Funktionsbereitschaft nicht mit eigenen Augen überprüfen. Aufgrund der topographischen Gegebenheiten innerhalb eines Geländes ist es insbesondere bei der Verwendung von Richtfunk zur Übermittlung von Befehlen nicht immer möglich, jede Waffe direkt anzufunken. Im vorliegenden Ausführungsbeispiel ist dieses bei der Waffe 56 nicht möglich, weil sie außerhalb des Sichtbereichs der Leitstelle 48 und damit der Auslöseeinrichtung 49 in einem Steinbruch 57, unterhalb von dessen Abbruchkante steht. Auch der Beobachter 50 kann die Waffe 56 nicht sehen. Anhand der Figur 3 wird hiermit dargelegt, wie trotzdem zu allen Waffen ein Funkkontakt hergestellt werden kann.

Direkter Richtfunkkontakt besteht zwischen der Auslöseeinheit 49 und der Waffe 53, wie durch die gestrichelte Linie 65 symbolisiert wird. Möglich wäre auch noch ein direkter Richtfunkkontakt mit den Waffen 51 und 52. Um einen Kontakt mit den übrigen Waffen herstellen zu können, werden die direkt anfunkbaren Waffen als Relaisstationen zur Übertragung eines Funkbefehls an die aus topographischen Gründen nicht erreichbaren Waffen benutzt. Bei der Übertragung der Signale kann natürlich auch der Beobachter 50 mit einbezogen werden, wenn er eine günstige Position zu den Waffen einnimmt, die nicht auf direktem Wege von der Auslöseeinrichtung 49 erreicht werden können.

Sollen zum Beispiel die Waffen 54 und 55 einen Befehl erhalten, so kann die Übertragung dieses Befehls wie folgt ablaufen: Von der Auslöseeinheit 49 wird zunächst über die Richtfunkstrecke 65 ein Kontakt mit der Waffe 53 hergestellt. Diese sendet die Signale an die in ihrem Sichtbereich bzw. Funkbereich liegende Waffe 52 über die Richtfunkstrecke 66. In Richtfunkkontakt der Waffe 52 liegen die Waffen 51, 53 und 54. Die Waffe 52 dient somit mit ihrer Sende- und Empfangseinrichtung als Relaisstation für die Signale, die an die Waffen 51, 53 und 54 geschickt werden sollen. Die Übertragung der Signale zwischen der Waffe 52 und der Waffe 54 wird durch die eingezeichnete Richtfunkstrecke 67 symbolisiert, der Kontakt zur Waffe 51 durch die Richtfunkstrecke 68. Von der Waffe 51 aus besteht endlich ein Richtfunkkontakt 69 zur Waffe 55. Weiterhin besteht ein Richtfunkkontakt 70 zur Waffe 56. An der Konstellation der Waffen ist ersichtlich, dass die Waffe 52 eine bevorzugte Position einnimmt und von daher die Funktionsfähigkeit des Sperrsystems bei ihrem Ausfall wesentlich gefährdet werden kann. Es ist deshalb wichtig darauf zu achten, dass die einzelnen Waffen unter möglichst geringer Ausnutzung von Relaisstationen direkt von der Auslöseeinrichtung erreicht werden können.

Würde beispielsweise die Waffe 53 als Relaisstation ausfallen, so bietet sich der Weg über den Beobachter 50 an. Über die Richtfunkstrecke 71 wird die Verbindung zwischen der Auslöseeinrichtung 49 und dem Beobachter 50 hergestellt. Von diesem aus wird über die Richtfunkstrecke 72 die Verbindung zur Waffe 52 hergestellt, die daraufhin als Relaisstation für die Weiterleitung von Befehlen und Signalen an die übrigen genannten Waffen dienen kann.

## Patentansprüche

1. Verfahren zur Installation und zum Überwachen eines Sperrsystems, das aus mindestens zwei Waffen besteht, die im Gelände verteilt installiert einen bestimmten Bereich dieses Geländes vor dem Eindringen feindlicher Fahrzeuge schützen sollen, wobei bei der Installation der Waffen im Gelände die geographischen Koordinaten der Position jeder einzelnen Waffe bestimmt und gemeinsam mit einem nur dieser Waffe zugeordneten Identifizierungscode gespeichert wird, wodurch ihre Position im Gelände identifiziert und registriert wird, **dadurch gekennzeichnet, dass** der durch die Waffen zu sperrende Bereich des Geländes unter ständiger Beobachtung durch einen Beobachter steht, dass die Meldungen des Beobachters an eine Leitstelle übermittelt und dort ausgewertet werden und dass das Ergebnis der Auswertung einer Beobachtung das Kriterium dafür ist, welche der Waffen mit Hilfe der in der Leitstelle bereitgehalten Adressen, gebildet aus den jeweiligen Identifizierungscodes und den jeweiligen Koordinaten der Positionen der Waffen, angesprochen wird zum Schärfen, Zünden oder sogar zum Rückgängigmachen des Schärfbefehls.

2. Verfahren nach Anspruch 1, **dadurch gekennzeichnet, dass** das Gelände durch eine Person als Beobachter beobachtet wird.

3. Verfahren nach Anspruch 1, **dadurch gekennzeichnet, dass** das Gelände durch eine Fernsehkamera als Beobachter beobachtet wird.

4. Verfahren nach einem der Ansprüche 1 bis 3, **dadurch gekennzeichnet, dass** die geographischen Koordinaten der Position der Auslöseeinrichtung in der Leitstelle mit Hilfe des GPS oder DGPS ermittelt werden.

5. Verfahren nach einem der Ansprüche 1 bis 4, **dadurch gekennzeichnet, dass** die geographischen Koordinaten der Position des Beobachters, wenn sie nicht mit der Position der Auslöseeinrichtung zusammenfällt, mit Hilfe des GPS oder DGPS ermittelt werden.

6. Verfahren nach einem der Ansprüche 1 bis 5, **dadurch gekennzeichnet, dass** bei der Installation der Waffen im Gelände die geographischen Koordinaten der Position jeder einzelnen Waffe sowie ihr Identifizierungscode in ein Datenübermittlungsgerät, vorzugsweise ein Funkgerät, eingegeben oder eingelesen und an die Auslöseeinrichtung übermittelt werden, dass die Daten in einem Speicher der Auslöseeinrichtung abgespeichert werden, dass die geographischen Koordinaten der Position und der Identifizierungscode einer Waffe zur Bildung einer Adresse einander zugeordnet werden und dass danach die Daten in der Auslöseeinrichtung genutzt werden können.

7. Verfahren nach einem der Ansprüche 1 bis 6, **dadurch gekennzeichnet, dass** nach einer Eingabe der Daten der Waffen in die Auslöseeinrichtung die Position jeder einzelnen Waffe und gegebenenfalls des Beobachters in einer dort elektronisch gespeicherten Karte des Geländes eingetragen werden, in dem die Waffen installiert wurden und dass diese Karte auf einem Bildschirm aufgerufen oder ausgedruckt werden kann.

8. Verfahren nach einem der Ansprüche 1 bis 7, **dadurch gekennzeichnet, dass** nach der Installation der Waffen die Funktionsbereitschaft jeder einzelnen Waffe überprüft wird.

9. Verfahren nach einem der Ansprüche 1 bis 8, **dadurch gekennzeichnet, dass** die Funktionsbereitschaft beziehungsweise Anwesenheit des Beobachters überprüft wird, der sich nicht an der gleichen Position wie die Auslöseeinrichtung befindet.

10. Verfahren nach den Ansprüchen 8 oder 9, **dadurch gekennzeichnet, dass** die Überprüfung der Funktionsbereitschaft der Waffen und des Beobachters in vorgegebenen Abständen wiederholt wird.

11. Verfahren nach einem der Ansprüche 1 bis 10, **dadurch gekennzeichnet, dass** die Waffen dazu eingerichtet sind, von der Auslöseeinrichtung ausgesandte Signale, die nicht für die die Signale empfangende Waffe bestimmt sind, an andere Waffen weiterzugeben und dass aber nur die Waffe reagiert, die nach der Adresse angesprochen ist.

12. Verfahren nach einem der Ansprüche 1 bis 11, **dadurch gekennzeichnet, dass** unter Berücksichtigung der Anordnung der Waffen im Gelände und ihrer Erreichbarkeit durch Funksignale eine Funkkette gebildet wird zur Weitergabe der von der Auslöseeinrichtung ausgesandten Signale über die Waffen als Relaisstationen.

13. Verfahren nach einem der Ansprüche 1 bis 12, **dadurch gekennzeichnet, dass** unter Berücksichtigung der Anordnung der Waffen im Gelände eine Funkkette gebildet wird zur Weitergabe der von der Auslöseeinrichtung ausgesandten Signale über alle Waffen als Relaisstationen von Waffe zu Waffe und von der letzten, angesprochenen Waffe an die Auslöseeinrichtung zurück zur Überprüfung der Vollständigkeit der Waffen.

14. Verfahren nach Anspruch 13, **dadurch gekennzeichnet, dass** das beim Ausfall der Weitergabe der Signale durch eine Waffe die Weitergabe der Signale unterbrochen und die ausgefallene Waffe durch die Auslöseeinrichtung gemeldet wird.

15. Verfahren nach Anspruch 13, **dadurch gekennzeichnet, dass** beim Ausfall der Weitergabe der Signale durch eine Waffe die letzte die Signale aussendende Waffe die auf die ausgefallene Waffe folgende Waffe anspricht und die ausgefallene Waffe durch die Auslöseeinrichtung gemeldet wird.

16. Verfahren nach einem der Ansprüche 11 bis 15, **dadurch gekennzeichnet, dass** der Beobachter in die Funkkette mit einbezogen wird.

17. Verfahren nach einem der Ansprüche 1 bis 16, **dadurch gekennzeichnet, dass** die Waffen mit einem Empfänger für GPS- oder DGPS-Signale ausgestattet sind.

18. Verfahren nach einem der Ansprüche 1 bis 17, **dadurch gekennzeichnet, dass** der Beobachter, der sich nicht in der Leitstelle befindet, mit einem Empfänger für GPS- oder DGPS-Signale ausgestattet ist.

19. Verfahren nach Anspruch 17 oder 18, **dadurch gekennzeichnet, dass** die mittels GPS oder DGPS bestimmten augenblicklichen geographischen Koordinaten der Waffen und gegebenenfalls des Beobachters in festgelegten Intervallen abgefragt werden oder selbsttätig an die Auslöseeinrichtung gemeldet werden.

20. Verfahren nach Anspruch 17 oder 18, **dadurch gekennzeichnet, dass** die augenblicklichen geographischen Koordinaten der Waffen und gegebenenfalls des Beobachters in Zusammenhang mit der Überprüfung ihrer Funktionsbereitschaft abgefragt werden.

21. Verfahren nach Anspruch 19 oder 20, **dadurch gekennzeichnet, dass** bei einer Abweichung der gemeldeten Position von der abgespeicherten Position von der Auslöseeinrichtung Alarm ausgelöst wird.

22. Verfahren nach einem der Ansprüche 1 bis 21, **dadurch gekennzeichnet, dass** die Waffen mit einem Sensor zur Erfassung einer Lageänderung ausgestattet sind und dass sich bei einer Lageänderung einer Waffe diese unter Angabe ihres Identifizierungscodes bei der Auslöseeinheit meldet, die daraufhin Alarm auslöst.

23. Verfahren nach Anspruch 22, **dadurch gekennzeichnet, dass** sich bei einer Lageänderung einer Waffe diese selbst zerstört oder neutralisiert.

24. Verfahren nach Anspruch 22, **dadurch gekennzeichnet, dass** sich bei einer Lageänderung einer Waffe diese nicht mehr schärfen läßt.

25. Verfahren nach einem der Ansprüche 1 bis 24, **dadurch gekennzeichnet, dass** die Versorgung der Waffen, in diesen insbesondere die Sende- und Empfangseinrichtungen sowie die Sensoren, mit elektrischer Energie mittels Solarzellen erfolgt oder zumindest unterstützt wird.

## Claims

1. A method for installing and monitoring a barrage system which consists of at least two weapons which, installed in distributed manner in the terrain, are intended to protect a particular region of this terrain against the intrusion of enemy vehicles, wherein in the course of installation of the weapons in the terrain the geographical coordinates of the position of each individual weapon are determined and are stored jointly with an identification code assigned only to this weapon, as a result of which its position in the terrain is identified and registered, **characterised in that** the region of the terrain to be barred by the weapons is under constant observation by an observer, **in that** the signals of the observer are transmitted to a control station and evaluated there, and **in that** the result of the evaluation of an observation is the criterion for which of the weapons is addressed with the aid of the addresses held in readiness in the control station, formed from the respective identification codes and the respective coordinates of the positions of the weapons, for the purpose of arming or igniting, or even for the purpose of cancelling the arming command.

2. Method according to Claim 1, **characterised in that** the terrain is observed by a person as observer.

3. Method according to Claim 1, **characterised in that** the terrain is observed by a television camera as observer.

4. Method according to one of Claims 1 to 3, **characterised in that** the geographical coordinates of the position of the tripping device in the control station are ascertained with the aid of the GPS or DGPS.

5. Method according to one of Claims 1 to 4, **characterised in that** the geographical coordinates of the position of the observer, if said position does not coincide with the position of the tripping device, are ascertained with the aid of the GPS or DGPS.

6. Method according to one..of Claims 1 to 5, **characterised in that** in the course of installation of the weapons in the terrain the geographical coordinates of the position of each individual weapon and also its identification code are entered or read into a data-transmission instrument, preferably a radio set, and transmitted to the tripping device, **in that** the data are stored in a memory of the tripping device, **in that** the geographical coordinates of the position and the identification code of a weapon are assigned to one another for the purpose of creating an address, and **in that** the data can then be utilised in the tripping device.

7. Method according to one of Claims 1 to 6, **characterised in that** after an input of the data of the weapons into the tripping device the position of each individual weapon and, where appropriate, of the observer are entered in a map, which is stored electronically in said tripping device, of the terrain in which the weapons were installed, and **in that** this map can be called up on a screen or printed out.

8. Method according to one of Claims 1 to 7, **characterised in that** after the installation of the weapons the operational readiness of each individual weapon is checked.

9. Method according to one of Claims 1 to 8, **characterised in that** the operational readiness or presence of the observer which/who is not located at the same position as the tripping device is checked.

10. Method according to Claims 8 or 9, **characterised in that** the checking of the operational readiness of the weapons and of the observer is repeated at predetermined intervals.

11. Method according to one of Claims 1 to 10,
**characterised in that** the weapons are set up to relay to other weapons signals emitted by the tripping device that are not intended for the weapon receiving the signals, and **in that** only that weapon reacts which has been addressed by its address.

12. Method according to one of Claims 1 to 11,
**characterised in that** while taking account of the arrangement of the weapons in the terrain and their accessibility by radio signals a radio chain is formed for the purpose of relaying the signals emitted by the tripping device via the weapons by way of relay stations.

13. Method according to one of Claims 1 to 12,
**characterised in that** while taking account of the arrangement of the weapons in the terrain a radio chain is formed for the purpose of relaying the signals emitted by the tripping device via all the weapons by way of relay stations, from weapon to weapon and from the last-addressed weapon back to the tripping device, for the purpose of checking the completeness of the weapons.

14. Method according to Claim 13, **characterised in that** in the event of failure of the relaying of the signals by one weapon the relaying of the signals is interrupted and the failed weapon is signalled by the tripping device.

15. Method according to Claim 13, **characterised in that** in the event of failure of the relaying of the signals by one weapon the last weapon emitting the signals addresses the weapon following the failed weapon, and the failed weapon is signalled by the tripping device.

16. Method according to one of Claims 11 to 15,
**characterised in that** the observer is included in the radio chain.

17. Method according to one of Claims 1 to 16,
**characterised in that** the weapons are equipped with a receiver for GPS signals or DGPS signals.

18. Method according to one of Claims 1 to 17,
**characterised in that** the observer which/who is not located in the control station is equipped with a receiver for GPS signals or DGPS signals.

19. Method according to Claim 17 or 18, **characterised in that** the instantaneous geographical coordinates of the weapons and, where appropriate, of the observer determined by means of GPS or DGPS are queried at fixed intervals or are signalled automatically to the tripping device.

20. Method according to Claim 17 or 18, **characterised in that** the instantaneous geographical coordinates of the weapons and, where appropriate, of the observer are queried in connection with the checking of their operational readiness.

21. Method according to Claim 19 or 20, **characterised in that** in the event of a deviation of the signalled position from the stored position an alarm is tripped by the tripping device.

22. Method according to one of Claims 1 to 21,
**characterised in that** the weapons are equipped with a sensor for detecting a change of position, and **in that** in the event of a change of the position of a weapon the latter reports to the tripping unit, specifying its identification code, which thereupon trips an alarm.

23. Method according to Claim 22, **characterised in that** in the event of a change of the position of a weapon the latter destroys or neutralises itself.

24. Method according to Claim 22, **characterised in that** in the event of a change of the position of a weapon the latter can no longer be armed.

25. Method according to one of Claims 1 to 24,
**characterised in that** the supply of the weapons, therein in particular the transmitting and receiving devices and also the sensors, with electrical energy is effected or at least assisted by means of solar cells.

## Revendications

1. Procédé pour l'installation et la surveillance d'un système de barrage, comprenant au moins deux armes qui, réparties sur le terrain, doivent protéger une zone déterminée de celui-ci contre la pénétration de véhicules ennemis, lors de l'installation des armes sur le terrain, les coordonnées géographiques de la position de chacune des armes étant déterminées et mémorisées en même temps qu'un code d'identification associé exclusivement à cette arme, la position de l'arme sur le terrain étant ainsi identifiée et enregistrée, **caractérisé par le fait que** la zone du terrain à barrer à l'aide des armes est observée de manière permanente par un observateur, **par le fait que** les informations de l'observateur sont transmises à un poste de commande où elles sont traitées et **par le fait que** le résultat du traitement d'une observation est le critère qui détermine laquelle des armes, sur la base des adresses disponibles au niveau du poste de commande et formées à partir du code d'identification concerné et des coordonnées concernées des positions des armes, sera armée et déclenchée, voire dont l'ordre d'armement sera annulé.

2. Procédé selon la revendication 1, **caractérisé par le fait que** le terrain est observé par une personne comme observateur.

3. Procédé selon la revendication 1, **caractérisé par le fait que** le terrain est observé par une caméra de télévision comme observateur.

4. Procédé selon une des revendications 1 à 3, **caractérisé par le fait que** les coordonnées géographiques de la position du dispositif de déclenchement dans le poste de commande sont déterminées à l'aide du GPS ou du DGPS.

5. Procédé selon une des revendications 1 à 4, **caractérisé par le fait que** les coordonnées géographiques de la position de l'observateur, lorsque celles-ci ne coïncident pas avec la position du dispositif de déclenchement sont déterminées à l'aide du GPS ou du DGPS.

6. Procédé selon une des revendications 1 à 5, **caractérisé par le fait que** lors de l'installation des armes sur le terrain, les coordonnées géographiques de la position de chacune des armes ainsi que son code d'identification sont entrés ou lus dans un appareil de transmission de données, de préférence un appareil radio, et transmis au dispositif de déclenchement, **par le fait que** les données sont mémorisées dans une mémoire du dispositif de déclenchement, **par le fait que** les coordonnées géographiques de la position et le code d'identification d'une arme sont associés pour former une adresse et **par le fait qu'**ensuite les données peuvent être utilisées dans le dispositif de déclenchement.

7. Procédé selon une des revendications 1 à 6, **caractérisé par le fait qu'**après une entrée des données des armes dans le dispositif de déclenchement, la position de chacune des armes et le cas échéant la position de l'observateur sont inscrites dans une carte mémorisée électroniquement du terrain où lesdites armes ont été installées et **par le fait que** cette carte peut être affichée sur un écran ou imprimée.

8. Procédé selon une des revendications 1 à 7, **caractérisé par le fait qu'**après l'installation des armes la disponibilité fonctionnelle de chacune des armes est contrôlée.

9. Procédé selon une des revendications 1 à 8, **caractérisé par le fait que** la disponibilité fonctionnelle ou la présence de l'observateur qui ne se trouve pas à la même position que le dispositif de déclenchement est contrôlée.

10. Procédé selon les revendications 8 ou 9 **caractérisé par le fait que** le contrôle de la disponibilité fonctionnelle des armes et de l'observateur est renouvelé à intervalles prédéterminés.

11. Procédé selon une des revendications 1 à 10, **caractérisé par le fait que** les armes sont agencées pour transmettre à d'autres armes les signaux émis par le dispositif de déclenchement qui ne sont pas destinés à l'arme qui les reçoit et **par le fait que** seule l'arme concernée par l'adresse réagit.

12. Procédé selon une des revendications 1 à 11 **caractérisé par le fait qu'**en tenant compte de la disposition des armes sur le terrain et de leur accessibilité par les signaux radio, une chaîne radio est formée pour la transmission des signaux émis par le dispositif de déclenchement via les armes comme stations relais.

13. Procédé selon une des revendications 1 à 12 **caractérisé par le fait qu'**en tenant compte de la disposition des armes sur le terrain, une chaîne radio est formée pour la transmission des signaux émis par le dispositif de déclenchement via toutes les armes comme stations relais, d'arme en arme, et de la dernière arme vers le dispositif de déclenchement, aux fins de contrôler l'intégrité des armes.

14. Procédé selon la revendication 13 **caractérisé par le fait qu'**en cas de défaillance de transmission des signaux par une arme, la transmission des signaux est interrompue et l'arme défaillante est signalée par le dispositif de déclenchement.

15. Procédé selon la revendication 13 **caractérisé par le fait qu'**en cas de défaillance de transmission des signaux par une arme, la dernière arme à émettre les signaux sollicite l'arme venant après l'arme défaillante et l'arme défaillante est signalée par le dispositif de déclenchement.

16. Procédé selon une des revendications 11 à 15 **caractérisé par le fait que** l'observateur est intégré dans la chaîne radio.

17. Procédé selon une des revendications 1 à 16 **caractérisé par le fait que** les armes sont équipées d'un récepteur pour les signaux GPS ou DGPS.

18. Procédé selon une des revendications 1 à 17 **caractérisé par le fait que** l'observateur qui n'est pas est situé au poste de commande est équipé d'un récepteur pour les signaux GPS ou DGPS.

19. Procédé selon la revendication 17 ou 18, **caractérisé par le fait que** les coordonnées géographiques instantanées des armes et le cas échéant de l'observateur déterminées par GPS ou DGPS sont interrogées à intervalles déterminés ou sont transmises de manière automatique au dispositif de déclenchement.

20. Procédé selon la revendication 17 ou 18, **caractérisé par le fait que** les coordonnées géographiques instantanées des armes et le cas échéant de l'observateur sont interrogées en liaison avec leur disponibilité fonctionnelle.

21. Procédé selon la revendication 19 ou 20, **caractérisé par le fait qu'**en cas d'écart entre la position signalée et la position mise en mémoire une alarme est déclenchée par le dispositif de déclenchement.

22. Procédé selon une des revendications 1 à 21, **caractérisé par le fait que** les armes sont équipées d'un capteur pour détecter un changement de position et **par le fait qu'**en cas de changement de position d'une arme, celle-ci avertit en indiquant son code d'identification le dispositif de déclenchement qui déclenche alors une alarme.

23. Procédé selon la revendication 22, **caractérisé par le fait qu'**en cas de changement de position d'une arme, celle-ci s'auto-détruit ou se neutralise.

24. Procédé selon la revendication 22, **caractérisé par le fait qu'**en cas de changement de position d'une arme, celle-ci ne peut plus être armée.

25. Procédé selon une des revendications 1 à 24, **caractérisé par le fait que** l'alimentation en énergie électrique des armes, et dans celles-ci notamment des dispositifs d'émission et de réception ainsi que des capteurs, a lieu ou au moins est renforcée par des cellules solaires.
